# EUROPÄISCHE PATENTSCHRIFT

(11) **EP 2 774 508 B1**
(45) Veröffentlichungstag und Bekanntmachung des Hinweises auf die Patenterteilung: **18.11.2015**
(21) Anmeldenummer: 13157622.5
(22) Anmeldetag: 04.03.2013
(51) Int. Cl.: A47B 81/00, A47B 88/04

(54) **Seitenauszug mit Schubkastenführungen und Stützlager**
Side extension with drawer rails and support bearing
Sortie latérale avec guides de tiroir coulissant et pièces de maintien

(43) Veröffentlichungstag der Anmeldung: 10.09.2014
(73) Patentinhaber: Vauth-Sagel Holding GmbH & Co. KG, 33034 Brakel (DE)
(72) Erfinder: Sagel, Claus, 33604 Bielefeld (DE)
(74) Vertreter: REHBERG HÜPPE + PARTNER

(56) Entgegenhaltungen:
- EP-A1- 0 806 163
- EP-A1- 1 479 315
- EP-A1- 2 064 972

## Beschreibung

### TECHNISCHES GEBIET DER ERFINDUNG

Die Erfindung bezieht sich auf einen Seitenauszugbeschlag mit einem Ausziehrahmen und mindestens zwei Linearführungen, wobei der Seitenauszugbeschlag an einer Seitenwand eines Korpus eines Ausziehschranks anzubringen ist und die Merkmale des Oberbegriffs des unabhängigen Patentanspruchs 1 aufweist.

### STAND DER TECHNIK

Aus der DE 20 2004 001 894 U1 ist ein Seitenauszugsbeschlag bekannt, dessen Ausziehrahmen aus zwei Horizontalträgern und zwei Vertikalträgern besteht, die jeweils als Profilbleche ausgebildet und starr miteinander verschweißt sind. Der Ausziehrahmen wird auf Linearführungen des Seitenauszugsbeschlags aufgesteckt und gesichert, die an einer Seitenwand eines Korpus eines Ausziehschranks vormontiert sind. Fronthalteelemente zur Befestigung einer Schrankfront des Ausziehschranks an dem Ausziehrahmen greifen in rohrförmige Bereiche von rechteckigem Querschnitt der die Horizontalträger ausbildenden Profilbleche ein und sind darin gesichert. Die Vertikalträger des Ausziehrahmens sind an ihrer der Seitenwand abgekehrten Seite mit Befestigungsöffnungen zum Anhängen von Körben oder anderen Objektträgern an den Ausziehrahmen versehen.

Bei den gemäß der DE 20 2004 001 894 U1 eingesetzten Vertikalführungen handelt es sich um auch für größere Lasten geeignete Kugelteleskopschienen.

Ein Seitenauszugbeschlag für einen Ausziehschrank mit den Merkmalen des Oberbegriffs des unabhängigen Patentanspruchs 1 ist aus der DE 20 2007 013 448 U1 bekannt. Dieser unterscheidet sich von dem aus der DE 20 2004 001 894 U1 bekannten Seitenauszugbeschlag dadurch, dass die Linearführungen Schubkastenunterflurführungen sind. Derartige Schubkastenunterflurführungen, die an sich paarweise auf einer Höhe beidseitig eines Schubkastens angeordnet werden, werden in großen Stückzahlen hergestellt und sind in hoher Qualität zu günstigen Preisen verfügbar. Ihre Verwendung auch bei Ausziehschränken führt dazu, dass sich eine gleiche Haptik aller ausziehbaren Teile einer Möbelserie ergibt, wobei die hohe Qualität des Laufverhaltens von Schubkästen auf Ausziehschränke übertragen wird. Zudem können Schubkastenunterflurführungen auch bei einem Seitenauszugbeschlag wie bei Schubkästen üblich durch den Ausziehrahmen auf ihrer der jeweiligen Seitenwand zugekehrten Seite abgedeckt werden, wodurch sich ein besonders hochwertiger optischer Eindruck des ausgezogenen Ausziehbeschlags ergibt.

Zwar ist der aus der DE 20 2007 013 448 U1 bekannte Seitenauszugbeschlag bei nicht allzu großer Schrankbreite für normale Belastungen geeignet. Bei breiteren Schränken und entsprechend von dem Ausziehrahmen weiter abstehenden angehängten Objektträgern, wie beispielsweise Körben, treten jedoch hohe Querkräfte auf die Linearführungen auf, die herkömmliche Schubkastenunterflurführungen nicht mehr dauerhaft aufnehmen können.

Aus der EP 1 479 316 A1 ist ein Seitenauszugbeschlag für einen Ausziehschrank bekannt, bei dem ein Ausziehrahmen aus starr miteinander verbundenen Horizontalträgern und Vertikalträgern oben über eine Linearführung an der Seitenwand eines Korpus des Ausziehschranks und unten über eine weitere Linearführung am Boden des Korpus gelagert ist. Bei der oberen Linearführung in Form einer Kugelteleskopschiene sind die teleskopierbaren Teile durch Kugeln in vertikaler Richtung aneinander abgestützt. Die untere Linearführung weist um vertikale Achsen umlaufende Rollen auf, die in eine nach unten offene U-förmige Schiene des unteren Horizontalträgers des Ausziehrahmens eingreifen. Die Rollen sind an einem Zwischenteil der unteren Linearführung gelagert, das seinerseits an einem am Boden des Korpus montierten Teil über eine Kugelführung ausziehbar gelagert ist.

Aus der EP 1 615 529 B1 ist ein Eckschrank mit verschieblichen Einbaueinheiten bekannt. Für eine Einbaueinheit ist dabei eine Schiebe- und Schwenkführung vorgesehen, die ein Herausziehen der Einbaueinheit aus dem Eckschrank und en Verschwenken der Einbaueinheit um eine vertikale Achse erlaubt. Die Schiebe- und Schwenkführung umfasst einen an einer Seitenwand des Eckschranks um die vertikale Achse verschwenkbar gelagerten Winkelrahmen mit einem aufrechten Standholm und mit einem unten von dem Standholm horizontal abstehenden Winkelholm und einen Seiten-Frontrahmen, der eine Schrankfront hält und der unten mit einem Seitenrahmenteil unter Zwischenschaltung einer Teleskopschiene an dem unteren Winkelholm der Schwenkführung verschiebbar gelagert ist und mit einem oberen Führungsholm eine oben auf dem Standholm drehbar gelagerte Rolle verschiebegeführt greift. Weiterhin ist am hinteren Ende des Führungsholms eine seitlich abstehende Rolle vorgesehen, die in eine an der Seitenwand befestigte, diagonal angeordnete Führungsschiene verschiebbar eingreift. Diese Führungsrolle wirkt in der herausgezogenen Stellung der Baueinheit mit der Rolle zur Auszugsbegrenzung zusammen. Somit ist der Seiten-Frontrahmen oben durch zwei Rollen geführt, die Kippmomente der Einbaueinheit aufnehmen. Horizontale Lasten werden auf den Winkelrahmen übertragen.

Aus der WO 2008/135270 A1 ist ein Beschlag für einen Eckschrank mit einem herausziehbaren einteiligen Tablar bekannt. Das Tablar wird an seiner Unterseite in zwei voneinander beabstandeten Punkten von Tragarmen abgestützt. Beide Tragarme sind ihrerseits beweglich an einem Korpus des Eckschranks abgestützt. Ein Stützlager für den einen Tragarm ist an einer Seitenwand des Korpus des Eckschranks angeordnet und weist eine Linearführung auf, die eine horizontal verlaufende Auszugsrichtung für den Tragarm definiert. Um aus der Länge des Tragarms resultierende Hebekräfte in dem Stützlager abzustützen, ist eine parallel zu der Linearführung laufende und in der Höhe zu dieser versetzte Abstützrolle vorgesehen. Es können auch mehrere Abstützrollen vorgesehen sein. So kann die Linearführung eine herkömmliche Auszugsschiene sein, die in einem Profilblech angeordnet ist. Ein Wagen, an dem der Tragarm starr gelagert ist, kann dann einerseits über die Linearführung und andererseits über Stützrollen an dem Profilblech geführt sein, wobei sich die um vertikale Drehachsen drehbar an dem Wagen gelagerten Stützrollen an randseitigen vertikalen Schenkeln des Profilblechs abstützen. Die Stützrollen nehmen die Kippmomente um die Führungsrichtung der Linearführung auf. Die Linearführung nimmt sowohl vertikale Kräfte als auch Kippmomente um die andere horizontale Richtung auf.

Aus der EP 0 806 163 A1 ist eine Vorrichtung zur Lagerung eines in einem Schrankelement verschiebbaren und schwenkbaren Einbauteils bekannt. Diese Vorrichtung weist neben einem im Bereich eines unteren Horizontalträgers des Einbauteils vorgesehenen ersten Führungsteil, der aus einer Linearführung besteht, eine fest an einer Seitenwand angebrachte Führungsschiene auf, die eine erste lineare Führungsbahn umfasst. Entlang der Führungsbahn sind erste Führungselemente in Form von um vertikale Drehachsen verdrehbaren Rollen verfahrbar, die am Einbauteil befestigt sind. An der Führungsschiene sind zweite Führungselemente in Form von ebenfalls von um vertikale Drehachsen verdrehbaren Rollen angebracht, durch welche eine zweite lineare Führungsbahn geführt ist, die an dem Einbauteil angeordnet ist. Durch diesen weiteren Führungsteil zusammen mit dem ersten Führungsteil lässt sich das Einbauteil von einer eingefahrenen Position in eine ausgefahrene Position verschieben und umgekehrt.

### AUFGABE DER ERFINDUNG

Der Erfindung liegt die Aufgabe zugrunde, einen Seitenauszugbeschlag mit den Merkmalen des Oberbegriffs des unabhängigen Patentanspruchs 1 aufzuzeigen, der gegenüber herkömmlichen Seitenauszugbeschlägen ein deutlich verbessertes Laufverhalten aufweist und dennoch auch für breitere Ausziehschränke geeignet ist.

### LÖSUNG

Die Aufgabe der Erfindung wird durch einen Seitenauszugbeschlag mit den Merkmalen des unabhängigen Patentanspruchs 1 gelöst. Die abhängigen Patentansprüche 2 bis 14 sind auf bevorzugte Ausführungsformen des erfindungsgemäßen Seitenauszugbeschlags gerichtet. Patentanspruch 15 beansprucht einen Ausziehschrank mit einem Korpus und mit einer über einen erfindungsgemäßen Seitenauszugbeschlag an einer Seitenwand des Korpus horizontal ausziehbar gelagerten Schrankfront.

### BESCHREIBUNG DER ERFINDUNG

Bei einem erfindungsgemäßen Seitenauszugbeschlag mit einem Ausziehrahmen, der mindestens zwei vertikal übereinander anzuordnende und starr miteinander verbundene Horizontalträger aufweist, und mit mindestens zwei Linearführungen, die jeweils ein erstes Anschlusselement zur Befestigung an einer Seitenwand eines Korpus eines Ausziehschranks und ein gegenüber dem ersten Ausziehelement linear geführtes zweites Anschlusselement zur Befestigung an einem der Horizontalträger aufweisen, ist mindestens ein Stützlager zur Abstützung von auf den Ausziehrahmen einwirkenden horizontalen Querkräften an der Seitenwand vorgesehen. Das Stützlager umfasst eine Stützrolle, die an einem an der Seitenwand zu befestigenden Sockelelement um eine vertikal auszurichtende Drehachse drehbar gelagert ist und bei montiertem Seitenauszugbeschlag in eine oben oder unten offene U-Schiene an einem der Horizontalträger eingreift.

Auch bei einer relativ einfachen Lagerung der Stützrolle und erheblichen seitlichen auf die Stützrolle einwirkenden Kräften beeinträchtigt diese das Laufverhalten des erfindungsgemäßen Seitenauszugbeschlags nicht. Dabei wird davon ausgegangen, dass die Rolle einen etwas, aber doch eindeutig kleineren Durchmesser als die lichte Weite der U-Schiene zwischen ihren parallelen Schenkeln aufweist. Die Stützrolle kann daher immer nur an einem der beiden Schenkel der U-Schiene in seitlicher Richtung anliegen. Über diesen Schenkel stützt sich dann der jeweilige Horizontalträger an der Stützrolle und damit an der Seitenwand des Ausziehschranks zusätzlich zu der zwischen dem Horizontalträger und der Seitenwand vorgesehenen Linearführung ab. Querkräfte, wie sie insbesondere mit Kippmomenten verbunden sind, werden bei dem erfindungsgemäßen Seitenauszugbeschlag also nicht oder zumindest ab einer bestimmten Größe nicht mehr allein über die Linearführungen abgetragen, sondern über das oder die Stützlager. Im Ergebnis können die Linearführungen unter dem Gesichtspunkt eines guten Auszugsverhaltens ausgewählt werden, ohne dass Rücksicht auf die Belastbarkeit mit Querkräften genommen werden muss. So können erfindungsgemäß Schubkastenführungen als Linearführungen zum Einsatz kommen, die als ausgereifte Massenartikel in hoher Qualität verfügbar sind. Konkret können die Schubkastenführungen Schubkastenunterflurführungen sein, die auch im ausgezogenen Zustand des Seitenauszugbeschlags durch Blenden im Wesentlichen verdeckt werden können.

Bevorzugt ist es bei dem neuen Seitenauszugbeschlag, wenn eines der Stützlager an dem untersten Horizontalträger des Ausziehrahmens und eines der Stützlager an dem obersten Horizontalträger des Ausziehrahmens vorgesehen ist, weil hier die größten Querkräfte, einmal in Richtung zu der Seitenwand des Korpus des Ausziehschranks und einmal von der Seitenwand weg wirken. Wenn noch weitere Horizontalträger vorhanden sind, können auch für diese Stützlager vorgesehen werden, obwohl diese nicht so wichtig sind, auch wenn für diese Horizontalträger zusätzliche Linearführungen vorgesehen sind.

In einer konkreten Ausführungsform des erfindungsgemäßen Seitenauszugbeschlags bilden zumindest die Horizontalträger, an denen die Linearführungen zu befestigen sind, mit einem zusammenhängenden Profil eine nach unten offene U-Schiene zur Aufnahme der jeweiligen Linearführung und die nach oben offene U-Schiene für den Eingriff der Stützrolle aus. Diese Ausführungsform verwendet demnach vorzugsweise Schubkastenunterflurführungen als Linearführungen, die zumindest teilweise von den nach unten offenen U-Schienen der Horizontalträger verdeckt werden. Die Stützrollen der Stützlager greifen in nach oben offene Schienen ein, die in denselben vertikalen Ebenen wie die nach oben offenen U-Schienen zur Aufnahme der Linearführungen verlaufen können. Die seitliche Eingriffsöffnung zwischen den U-Schienen kann dabei vergleichsweise schmal ausfallen.

Das zusammenhängende Profil der Horizontalträger mit den beiden U-Schienen kann ausschließlich unter rechten Winkeln aufeinanderstoßende gerade Profilbereiche aufweisen und damit einen flach kasten- oder rechteckleistenförmigen schnörkellosen optischen Eindruck vermitteln.

Die nach unten offene U-Schiene kann einen nach innen stehenden, also horizontal vor die Öffnung der U-Schiene ragenden Halterand aufweisen. An diesem Halterand können sich Befestigungselemente zum Befestigen des zweiten Anschlusselements einer der Linearführungen in vertikaler Richtung an dem Horizontalträger abstützen. Mit diesen Befestigungselementen kann die Linearführung in der nach unten offenen U-Schiene des jeweiligen Horizontalträgers auf besonders einfache Weise festgelegt werden.

Fronthalteelemente für eine Schrankfront des Ausziehschranks können in den nach unten offenen U-Schienen neben der jeweiligen Linearführung verankert sein. Dabei ist jedes Fronthalteelement vorzugsweise zwischen einem Frontanschlussteilelement und einem davon lösbaren Verankerungsteilelement einstellbar, um die Front gegenüber dem Korpus des Ausziehschranks auszurichten.

Bei dem erfindungsgemäßen Seitenauszugbeschlag ist vorgesehen, dass die Stützrolle jedes Stützlagers immer in der ihr zugeordneten U-Schiene angeordnet ist, sich also nur innerhalb dieser Schiene bewegt und nicht etwa über den Auszugweg des Ausziehrahmens aus dieser U-Schiene austritt bzw. in die U-Schiene eintritt. Dies ist auch Voraussetzung dafür, dass die Stützrolle beim Abrollen an den Schenkeln der U-Schiene das Auszugverhalten des erfindungsgemäßen Seitenauszugbeschlags nicht beeinträchtigt.

Damit die Stützrolle immer in der U-Schiene angeordnet bleibt, ist das Sockelelement des Stützlagers zur Befestigung an der Seitenwand in einem in Ausziehrichtung vorne liegenden

Bereich des ersten Anschlusselements einer der Linearführungen vorgesehen. Konkret kann das Sockelelement des Stützlagers auf ein Befestigungselement aufrastbar sein, das zur Befestigung des ersten Anschlusselements der jeweiligen Linearführung an der Seitenwand vorgesehen ist. Das heißt, zum Anbringen den Stützlagers reicht das Aufrasten seines Sockelelements auf das Befestigungselement aus. Dieser Schritt wird üblicherweise bei bereits an dem zweiten Anschlusselement der jeweiligen Linearführung befestigtem Horizontalträger unter gleichzeitigem Einführen der Stützrolle in die zugehörige U-Schiene an dem Horizontalträger durchgeführt. Zum Aufrasten des Sockelelements auf das eine Befestigungselement reicht typischerweise eine Einrastöffnung in dem Befestigungselement aus.

Das Befestigungselement für die Befestigung des ersten Anschlusselements der jeweiligen Linearführung an der Seitenwand kann ein an das erste Anschlusselement angeschweißtes Winkelblech sein. Typischerweise sind zwei solche Winkelbleche im Abstand längs des ersten Anschlusselements der Linearführung vorgesehen.

Die Horizontalträger des Ausziehrahmens des erfindungsgemäßen Seitenauszugbeschlags sind typischerweise durch mindestens zwei Vertikalträger starr miteinander verbunden. Insbesondere sind die Vertikalträger dabei stumpf von oben oder unten an die Horizontalträger angeschweißt. Auch dies trägt zu dem schlichten schnörkellosen optischen Eindruck des erfindungsgemäßen Seitenauszugbeschlags bei.

Die Vertikalträger sind vorzugsweise aus Abschnitten eines Profils von rechteckigem Querschnitt ausgebildet, wobei Befestigungsöffnungen in den Vertikalträgern für Objektträger nur an ihren einander zugewandten Seiten vorgesehen sind. Die Hauptsichtflächen der Vertikalträger werden so durch die Befestigungsöffnungen nicht optisch gestört.

Bei einem erfindungsgemäßen Ausziehschrank mit einem Korpus und mit einer Schrankfront ist die Schrankfront mit einem erfindungsgemäßen Seitenauszugbeschlag an einer Seitenwand des Korpus horizontal ausfahrbar gelagert. Gemeinsam mit der Schrankfront wird dabei der Ausziehrahmen und jeder an den Ausziehrahmen angebaute oder angehängte Objektträger verfahren. Der erfindungsgemäße Ausziehschrank weist bei kostengünstiger Herstellbarkeit ein exzellentes Laufverhalten auf. Der Kostenaufwand für das erfindungsgemäße Stützlager zur Aufnahme der Querkräfte zehrt dabei die Kostenvorteile, die durch die Verwendbarkeit von Schubkastenführungen als Linearführungen entstehen, allenfalls zu einem kleinen Teil auf. Bei dem erfindungsgemäßen Ausziehschrank können die Schubkastenführungen in bekannter Weise mit Selbsteinzügen und dergleichen Einrichtungen ausgestattet sein.

Vorteilhafte Weiterbildungen der Erfindung ergeben sich aus den Patentansprüchen, der Beschreibung und der Zeichnung. Die in der Beschreibung genannten Vorteile von Merkmalen und von Kombinationen mehrerer Merkmale sind lediglich beispielhaft und können alternativ oder kumulativ zur Wirkung kommen, ohne dass die Vorteile zwingend von erfindungsgemäßen Ausführungsformen erzielt werden müssen. Ohne dass hierdurch der Gegenstand der beigefügten Patentansprüche verändert wird, gilt hinsichtlich des Offenbarungsgehalts der ursprünglichen Anmeldungsunterlagen und des Patents Folgendes: weitere Merkmale sind der Zeichnung - insbesondere den dargestellten Geometrien und den relativen Abmessungen mehrerer Bauteile zueinander sowie deren relativer Anordnung und Wirkverbindung - zu entnehmen. Die Kombination von Merkmalen unterschiedlicher Ausführungsformen der Erfindung oder von Merkmalen unterschiedlicher Patentansprüche ist ebenfalls abweichend von den gewählten Rückbeziehungen der Patentansprüche möglich und wird hiermit angeregt. Merkmale, die in der Zeichnung dargestellt sind, können auch mit Merkmalen unterschiedlicher Patentansprüche kombiniert werden. Ebenso können in den Patentansprüchen aufgeführte Merkmale für weitere Ausführungsformen der Erfindung entfallen.

Die in den Patentansprüchen und der Beschreibung genannten Merkmale sind bezüglich ihrer Anzahl so zu verstehen, dass genau diese Anzahl oder eine größere Anzahl als die genannte Anzahl vorhanden ist, ohne dass es einer expliziten Verwendung des Adverbs "mindestens" bedarf. Wenn also beispielsweise von einem Element die Rede ist, ist dies so zu verstehen, dass genau ein Element, zwei Elemente oder mehr Elemente vorhanden sind. Diese Merkmale können durch andere Merkmale ergänzt werden oder die einzigen Merkmale sein, aus denen das jeweilige Erzeugnis besteht.

Die in den Patentansprüchen enthaltenen Bezugszeichen stellen keine Beschränkung des Umfangs der durch die Patentansprüche geschützten Gegenstände dar. Sie dienen lediglich dem Zweck, die Patentansprüche leichter verständlich zu machen.

### KURZBESCHREIBUNG DER FIGUREN

Im Folgenden wird die Erfindung anhand eines Ausführungsbeispiels unter Bezugnahme auf die beigefügte Zeichnung näher erläutert und beschrieben.
- **Fig.1**: zeigt einen erfindungsgemäßen Seitenauszugbeschlag, wobei eine Linearführung, zugehörige Befestigungselemente, ein Halteelement für eine Schrankfront und ein Stützlager im Bereich eines oberen Horizontalträgers jeweils separat dargestellt sind, während sie im Bereich eines unteren Horizontalträgers zusammengebaut wiedergegeben sind; und
- **Fig. 2**: zeigt den erfindungsgemäßen Seitenauszugbeschlag gemäß Fig. 1 von vorne, wobei alle Teile gemäß Fig. 1 bis auf die Halteelemente für eine Schrankfront, die der Übersichtlichkeit halber ganz weggelassen sind, sowohl im Bereich des oberen als auch des unteren Horizontalträgers zusammengebaut sind.

### FIGURENBESCHREIBUNG

**Fig. 1** und **Fig. 2** zeigen einen Seitenauszugbeschlag 1. Der Seitenauszugbeschlag 1 ist in Fig. 1 bis auf Objektträger, die an einen Ausziehrahmen 2 des Seitenauszugbeschlags 1 anhängbar sind, vollständig dargestellt. Für das Anhängen der Objektträger sind an den einander zugekehrten Innenseiten von zwei Vertikalträgern 3 des Ausziehrahmens 2 Befestigungsöffnungen 4 ausgebildet. Die Vertikalträger 3 basieren auf Abschnitten eines Profils von quadratischem Querschnitt und sind stumpf an eine horizontale Oberseite und eine horizontale Unterseite zweier angrenzender Horizontalträger 5 des Ausziehrahmens 3 angeschweißt. Die Horizontalträger 5 sind Profilbleche mit rechtwinklig aneinander angrenzenden Profilbereichen. Die Horizontalträger 5 bilden dabei jeweils eine nach oben offene horizontal verlaufende U-Schiene 6 und eine nach unten offene horizontal verlaufende U-Schiene 7 in einer Hauptebene des Ausziehrahmens 2 aus, in der auch die Vertikalträger 3 verlaufen. Die nach unten gerichtete Öffnung der U-Schiene 7 ist durch einen nach innen stehenden Halterand 8 verkleinert. An diesem Halterand 8 stützen sich Befestigungselemente 9 und 10 und ein Verankerungsteilelement 11 eines an jedem Horizontalträger 5 vorgesehenen Fronthalteelements 12 ab. Die in Fig. 2 einschließlich ihrer Verankerungselemente 11 weggelassenen Fronthalteelemente 12 bestehen neben dem Verankerungsteilelement 11 jeweils aus einem Frontanschlusselement 13, das an einer Schrankfront befestigbar ist und das bezüglich seiner Relativlage einstellbar an dem jeweiligen Verankerungsteilelement festlegbar ist. Die Befestigungselemente 9 und 10 dienen jeweils zur Befestigung eines Anschlusselements 14 einer Linearführung 15, die insbesondere als handelsübliche Schubkastenunterflurführung ausgebildet ist. Das Anschlusselement 14 der Linearführung 15 wird mit den Befestigungselementen 9 und 10 jeweils in der nach unten offenen U-Schiene 7 eines der Horizontalträger 5 festgelegt. Das Anschlusselement 14 der Linearführung 15 ist gegenüber einem weiteren Anschlusselement 16 derselben Linearführung geradlinig geführt, wobei ein Zwischenelement 17 vorgesehen ist, um den möglichen Ausziehweg des Anschlusselements 14 gegenüber dem Anschlusselement 16 zu vergrößern. An das Anschlusselement 16 sind Befestigungselemente 18 in Form von Winkelblechen mit ihrem horizontalen Schenkel angeschweißt, während in ihrem vertikalem Schenkel Befestigungslöcher 19 zum Anschrauben an eine Seitenwand eines Korpus eines Ausziehschranks vorgesehen sind. Das jeweils weiter vorne liegende Befestigungselement 18 dient zudem zur Lagerung eines Sockelelements 20 eines Stützlagers, das zwischen der Seitenwand des Korpus und jedem der beiden Horizontalträger 5 ausgebildet ist. Das Stützlager umfasst jeweils eine an dem Sockelelement um eine vertikale Drehachse drehbar gelagerte Stützrolle 21, die in die nach oben offene U-Schiene 6 des jeweiligen Horizontalträgers 5 eingreift. Die Stützrolle 21 weist einen etwas kleineren Durchmesser als den Abstand der vertikalen Schenkel 22 und 23 der U-Schiene 6 auf. Das heißt, sie liegt immer nur an einem der beiden Schenkel 22 oder 23 an, je nachdem, ob zwischen der Seitenwand und dem Ausziehrahmen 2 auf Höhe des Stützlagers den Ausziehrahmen 2 an die Seitenwand andrückende oder von dieser abziehende Querkräfte wirken. In jedem Fall werden diese Querkräfte von dem Horizontalträger 5 auf die Stützrolle 21, von dort auf das Sockelelement 20 und von dort weiter über das Befestigungselement 18 auf die Seitenwand des Korpus des Ausziehschranks übertragen und auf diese Weise abgeleitet. Das Sockelelement 20 ist so ausgebildet, dass es durch einfaches Aufrasten an dem Befestigungselement 8 montiert werden kann, wobei es sich mit einem Bereich 24 zwischen dem Anschlusselement 6 und dem vertikalen Schenkel des Befestigungselements 18 abstützt und mit einer Rastnase 25 in eine Rastöffnung in dem Befestigungselement 18 eingreift.

### BEZUGSZEICHENLISTE

- 1: Seitenauszugbeschlag
- 2: Ausziehrahmen
- 3: Vertikalträger
- 4: Befestigungsöffnung
- 5: Horizontalträger
- 6: U-Schiene
- 7: U-Schiene
- 8: Halterand
- 9: Befestigungselement
- 10: Befestigungselement
- 11: Verankerungsteilelement
- 12: Fronthalteelement
- 13: Frontanschlusselement
- 14: Anschlusselement
- 15: Linearführung
- 16: Anschlusselement
- 17: Zwischenelement
- 18: Befestigungselement
- 19: Befestigungsöffnung
- 20: Sockelelement
- 21: Stützrolle
- 22: Schenkel
- 23: Schenkel
- 24: Bereich
- 25: Rastnase

## Patentansprüche

1. Seitenauszugbeschlag (1) mit
- einem Ausziehrahmen (2), der mindestens zwei vertikal übereinander anzuordnende und starr miteinander verbundene Horizontalträger (5) aufweist, und
- mindestens zwei Linearführungen (15), die Schubkastenführungen sind und die jeweils ein erstes Anschlusselement (16) zur Befestigung an einer Seitenwand eines Korpus eines Ausziehschranks und ein gegenüber dem ersten Anschlusselement (16) linear geführtes zweites Anschlusselement (14) zur Befestigung an einem der Horizontalträger (5) aufweisen, **dadurch gekennzeichnet, dass** mindestens ein Stützlager zur Abstützung von auf den Ausziehrahmen (2) einwirkenden horizontalen Querkräften an der Seitenwand vorgesehen ist, wobei das Stützlager eine Stützrolle (21) umfasst, die an einem an der Seitenwand zu befestigenden Sockelelement (20) um eine vertikal auszurichtende Drehachse drehbar gelagert ist und bei montiertem Seitenauszugbeschlag (1) in eine oben oder unten offene U-Schiene (6) an einem der Horizontalträger (5) eingreift, wobei sich der jeweilige Horizontalträger (5) zusätzlich zu der zwischen ihm und der Seitenwand vorgesehenen Linearführung (15) an der Stützrolle (21) und damit an der Seitenwand abstützt, so dass das Stützlager die Linearführung (15) von Querkräften entlastet.

2. Seitenauszugbeschlag (1) nach Anspruch 1, **dadurch gekennzeichnet, dass** die Linearführungen (15) Schubkastenunterflurführungen sind.

3. Seitenauszugbeschlag (1) nach einem der vorhergehenden Ansprüche, **dadurch gekennzeichnet, dass** eines der Stützlager an dem untersten Horizontalträger (5) und eines der Stützlager an dem obersten Horizontalträger (5) des Ausziehrahmens (2) vorgesehen ist.

4. Seitenauszugbeschlag (1) nach einem der vorhergehenden Ansprüche, **dadurch gekennzeichnet, dass** zumindest die Horizontalträger (5), an denen die Linearführungen (15) zu befestigen sind, mit einem zusammenhängenden Profil eine nach unten offenen U-Schiene (7) zur Aufnahme der jeweiligen Linearführung (15) und die nach oben offene U-Schiene (6) für den Eingriff der Stützrolle (21) ausbilden.

5. Seitenauszugbeschlag (1) nach Anspruch 4, **dadurch gekennzeichnet, dass** das zusammenhängende Profil nur unter rechten Winkeln aufeinander stoßende gerade Profilbereiche aufweist.

6. Seitenauszugbeschlag (1) nach Anspruch 4 oder 5, **dadurch gekennzeichnet, dass** die nach unten offene U-Schiene (7) einen nach innen stehenden Halterand (8) aufweist, an dem sich Befestigungselemente (9, 10) zum Befestigen des zweiten Anschlusselements (14) einer der Linearführungen (15) in vertikaler Richtung an dem Horizontalträger (5) abstützen.

7. Seitenauszugbeschlag (1) nach einem der Ansprüche 4 bis 6, **dadurch gekennzeichnet, dass** ein Fronthalteelement (12) für eine Schrankfront des Ausziehschranks in der nach unten offenen U-Schiene (7) verankerbar ist.

8. Seitenauszugbeschlag (1) nach Anspruch 7, **dadurch gekennzeichnet, dass** das Fronthalteelement (12) zwischen einem Verankerungsteilelement (11) und einem davon lösbaren Frontanschlussteilelement (13) einstellbar ist.

9. Seitenauszugbeschlag (1) nach einem der vorhergehenden Ansprüche, **dadurch gekennzeichnet, dass** das Sockelelement (20) des Stützlagers zur Befestigung an der Seitenwand in einem in Ausziehrichtung vorne liegenden Bereich des ersten Anschlusselements (16) einer der Linearführungen (15) vorgesehen ist.

10. Seitenauszugbeschlag (1) nach einem der vorhergehenden Ansprüche, **dadurch gekennzeichnet, dass** das Sockelelement (20) des Stützlagers auf ein Befestigungselement (18) zur Befestigung des ersten Anschlusselements (16) einer der Linearführungen (15) an der Seitenwand aufrastbar ist.

11. Seitenauszugbeschlag (1) nach Anspruch 10, **dadurch gekennzeichnet, dass** das Befestigungselement (18) ein an das erste Anschlusselement (16) angeschweißtes Winkelblech ist.

12. Seitenauszugbeschlag (1) nach einem der vorhergehenden Ansprüche, **dadurch gekennzeichnet, dass** die Horizontalträger (5) durch mindestens zwei Vertikalträger (3) starr miteinander verbunden sind.

13. Seitenauszugbeschlag (1) nach Anspruch 12, **dadurch gekennzeichnet, dass** die Vertikalträger (3) stumpf von oben oder unten an die Horizontalträger (5) angeschweißt sind.

14. Seitenauszugbeschlag (1) nach Anspruch 12 oder 13, **dadurch gekennzeichnet, dass** die Vertikalträger (3) aus Abschnitten eines Profils von rechteckigem Querschnitt ausgebildet sind, wobei Befestigungsöffnungen (4) in den Vertikalträgern (3) für Objektträger nur in ihren einander zugewandten Seiten vorgesehen sind.

15. Ausziehschrank mit einem Korpus und mit einer über einen Seitenauszugbeschlag (1) nach einem der vorhergehenden Ansprüche an einer Seitenwand des Korpus horizontal ausziehbar gelagerten Schrankfront.

## Claims

1. Pull-out side fitting (1) comprising
- a pull-out frame (2) including at least two rigidly connected horizontal beams (5) to be arranged one above the other in vertical direction, and
- at least two linear guides (15), which are drawer rails and which each comprise a first connection element (16) to be fixed to a side wall of a body of a pull-out cabinet and a second connection element (16) to be fixed to one of the horizontal beams (5) and linearly guided with regard to the first connection element (16),
**characterised in that** at least one support bearing is provided for supporting lateral forces acting upon the pull-out frame (2) at the side wall, wherein the support bearing includes a support roller (21) which is mounted to a base element (20) to be fixed to the side wall rotatably about a rotation axis to be aligned vertically, and which, with installed pull-out side fitting (1), engages a U-rail (6) open at its top or its bottom at the horizontal beam (5), wherein the respective horizontal beam (5), in addition to the linear guide (15) provided between it and the side wall, supports itself at the support roller (21) and thus at the side wall so that the support bearing unloads the linear guide (15) from lateral forces.

2. Pull-out side fitting (1) according to claim 1, **characterised in that** the linear guides (15) are underfloor drawer rails.

3. Pull-out side fitting (1) according to any of the preceding claims, **characterised in that** one of the support bearings is provided at the lowest horizontal beam (5) and one of the support bearings is provided at the highest horizontal beam (5) of the pull-out frame (2).

4. Pull-out side fitting (1) according to any of the preceding claims, **characterised in that** at least the horizontal beams (5) to which the linear guides (15) are to be fixed to, by means of a continuous profile, provide a U-rail (7) open at the bottom for receiving the respective linear guide (15) and the U-rail (6) open at the top for the engagement of the support roller (21).

5. Pull-out side fitting (1) according to claim 4, **characterised in that** the continuous profile solely comprises straight profile sections converging at right angles.

6. Pull-out side fitting (1) according to claim 4 or 5, **characterised in that** the U-rail (7) open at the bottom has an inwardly protruding holding rim (8) at which fixation elements (9, 10) for fixing the second connection elements (14) of one of the linear guides (15) are supported at the horizontal beam (5) in vertical direction.

7. Pull-out side fitting (1) according to any of the claims 4 to 6, **characterised in that** a front holding element (12) for a cabinet front of the pull-out cabinet are anchorable in the U-rail (7) open at the bottom.

8. Pull-out side fitting (1) according to claim 7, **characterised in that** the front holding element (12) is adjustable between an anchoring partial element (11) and a front connection partial element (13) disconnectable therefrom.

9. Pull-out side fitting (1) according to any of the preceding claims, **characterised in that** the base element (20) of the support bearing is configured to be fixed to the side wall in a front area of one of the linear guides (15) as viewed in pull-out direction of the first connection element (16).

10. Pull-out side fitting (1) according to any of the preceding claims, **characterised in that** the base element (20) of the support bearing is latchable onto a fixation element (18) for fixing the first connection element (16) of one of the linear guides (15) to the side wall.

11. Pull-out side fitting (1) according to claim 10, **characterised in that** the fixation element (18) is an angular sheet welded to the first connection element (16).

12. Pull-out side fitting (1) according to any of the preceding claims, **characterised in that** the horizontal beams (5) are rigidly connected to each other via at least two vertical beams (3).

13. Pull-out side fitting (1) according to claim 12, **characterised in that** the vertical beams (3) are butt joint welded from above or from below to the horizontal beams (5).

14. Pull-out side fitting (1) according to claim 12 or 13, **characterised in that** the vertical beams (3) are made of sections of a profile of rectangular cross-section, wherein fixation openings (4) in the vertical beams (3) provided for object carriers are only present in their sides facing towards each other.

15. Pull-out cabinet comprising a body and a front which is pull-out mounted to a side wall of the body via a pull-out side fitting according to any of the preceding claims.

## Revendications

1. Ferrure d'élément coulissant latéral (1) avec
- un cadre coulissant (2) qui comprend au moins deux supports horizontaux (5) à disposer verticalement l'un sur l'autre et reliés de manière rigide entre eux et
- au moins deux guidages linéaires (15), qui sont des guidages de tiroirs et qui comprennent chacun un premier élément de raccordement (16) pour la fixation à une paroi latérale d'un corps d'une armoire coulissante et un deuxième élément de raccordement (14) guidé de manière linéaire par rapport au premier élément de raccordement (16) pour la fixation à un des supports horizontaux (5),
**caractérisée en ce qu'**au moins un palier d'appui est prévu pour l'appui de forces transversales horizontales s'exerçant sur le cadre coulissant (2) au niveau de la paroi latérale, le palier d'appui comprenant un galet d'appui (21) qui est logé de manière rotative autour d'un axe de rotation à orienter verticalement au niveau d'un élément de socle (20) à fixer à la paroi latérale et s'emboîte, lorsque la ferrure d'élément coulissant latéral (1) est montée, dans un rail en U (6) ouvert en bas au niveau d'un des supports horizontaux (5), le support horizontal (5) concerné s'appuyant en outre contre le guidage linéaire (15) prévu entre celui-ci et la paroi latérale au niveau du galet d'appui (21) et donc contre la paroi latérale, de façon à ce que le palier d'appui décharge le guidage linéaire (15) des forces transversales.

2. Ferrure d'élément coulissant latéral (1) selon la revendication 1, **caractérisée en ce que** les guidages linéaires (15) sont des guidages inférieurs de tiroirs.

3. Ferrure d'élément coulissant latéral (1) selon l'une des revendications précédentes, **caractérisée en ce qu'**un des paliers d'appui est prévu au niveau du support horizontal (5) le plus bas et un des paliers d'appui est prévu au niveau du palier d'appui (5) le plus haut du cadre coulissant (2).

4. Ferrure d'élément coulissant latéral (1) selon l'une des revendications précédentes, **caractérisée en ce qu'**au moins les supports horizontaux (5), sur lesquels les guidages linéaires (15) doivent être fixés, constituent, avec un profilé connexe, un rail en U (7) ouvert vers le bas pour le logement du guidage linéaire (15) correspondant et le rail en U (6) ouvert vers le bas pour l'emboîtement du galet d'appui (21).

5. Ferrure d'élément coulissant latéral (1) selon la revendication 4, **caractérisée en ce que** le profilé connexe comprend des zones de profilé droites se rejoignant uniquement sous un angle droit.

6. Ferrure d'élément coulissant latéral (1) selon la revendication 4 ou 5, **caractérisée en ce que** le rail en U (7) ouvert vers le bas comprend un bord de maintien (8) orienté vers l'intérieur, sur lequel s'appuient des éléments de fixation (9, 10) pour la fixation du deuxième élément de raccordement (14) d'un des guidages linéaires (15) en direction verticale au niveau du support horizontal (5).

7. Ferrure d'élément coulissant latéral (1) selon l'une des revendications 4 à 6, **caractérisée en ce qu'**un élément de maintien frontal (12) peut être ancré pour une partie frontale d'armoire de l'armoire coulissante dans le rail en U (7) ouvert vers le bas.

8. Ferrure d'élément coulissant latéral (1) selon la revendication 7, **caractérisée en ce que** l'élément de maintien frontal (12) peut être réglé entre un élément partiel d'ancrage (11) et un élément partiel de raccordement frontal (13) détachable de celui-ci.

9. Ferrure d'élément coulissant latéral (1) selon l'une des revendications précédentes, **caractérisée en ce que** l'élément de socle (20) du palier d'appui est prévu pour la fixation à la paroi latérale dans une zone, se trouvant à l'avant dans la direction de coulissement, du premier élément de raccordement (16) d'un des guidages linéaires (15).

10. Ferrure d'élément coulissant latéral (1) selon l'une des revendications précédentes, **caractérisée en ce que** l'élément de socle (20) du palier d'appui peut être encliqueté sur un élément de fixation (18) pour la fixation du premier élément de raccordement (16) d'un des guidages linéaires (15) à la paroi latérale.

11. Ferrure d'élément coulissant latéral (1) selon la revendication 10, **caractérisée en ce que** l'élément de fixation (18) est une tôle angulaire soudée au premier élément de raccordement (16).

12. Ferrure d'élément coulissant latéral (1) selon l'une des revendications précédentes, **caractérisée en ce que** les supports horizontaux (5) sont reliés de manière rigide entre eux par l'intermédiaire d'au moins deux supports verticaux (3).

13. Ferrure d'élément coulissant latéral (1) selon la revendication 12, **caractérisée en ce que** les supports verticaux (3) sont soudés bout à bout par en haut aux supports horizontaux (5).

14. Ferrure d'élément coulissant latéral (1) selon la revendication 12 ou 13, **caractérisée en ce que** les supports verticaux (3) sont constitués de portions d'un profilé de section rectangulaire, des ouvertures de fixation (4) étant prévues dans les supports verticaux (3) pour des supports d'objets uniquement sur leurs côtés orientés les uns vers les autres.

15. Armoire coulissante avec un corps et avec une partie frontale d'armoire logée de manière coulissante horizontalement au niveau d'une paroi latérale du corps par l'intermédiaire d'une ferrure d'élément coulissant latéral (1) selon l'une des revendications précédentes.
